# EUROPÄISCHE PATENTSCHRIFT

(11) **EP 1 420 490 B1**
(45) Veröffentlichungstag und Bekanntmachung des Hinweises auf die Patenterteilung: **27.04.2005**
(21) Anmeldenummer: 03023412.4
(22) Anmeldetag: 17.10.2003
(51) Int. Cl.: H01R 43/045

(54) **Crimpzange**
Pliers for crimping
Pince pour sertir

(30) Priorität: 16.11.2002 DE 20217733 U
(43) Veröffentlichungstag der Anmeldung: 19.05.2004
(73) Patentinhaber: Weidmüller Interface GmbH & Co. KG, 32760 Detmold (DE)
(72) Erfinder: Schmode, Hartmut, 32825 Blomberg (DE)
(74) Vertreter: Dantz, Jan Henning

(56) Entgegenhaltungen:
- EP-A- 0 562 229
- US-A- 5 500 998

## Beschreibung

Die vorliegende Erfindung betrifft eine Crimpzange gemäß dem Oberbegriff des Anspruchs 1.

Eine derartige Crimpzange ist beispielsweise aus der EP 0 562 229 B1 bekannt.

Zur Arretierung der Crimptrommel im Sinne einer Verdrehsicherung bei Nichteingriff der Antriebseinheit wird darin ein Arretierelement vorgeschlagen, das eine Arretiernase aufweist, die in die Crimptrommel oder daran angeschlossene Teile eingreift und zur Entriegelung unter Überwindung von Elastizitätskräften aus der Verriegelungsstellung herausschiebbar ist, wozu vorderseitig am Gehäuse der Crimpzange eine betätigbares Verschiebeteil vorgesehen ist, das mit der Arretiernase verbunden ist.

Die Drehung der Trommel nach einer Entriegelung in eine neue Gebrauchsstellung, in der ein anderes Gesenk zum Einsatz kommt, erfolgt mittels eines Zugriffs von außen. Hierzu ist im Gehäuse eine Klappe vorgesehen, die geöffnet werden kann und dann einen freien Zugriff auf die Crimptrommel ermöglicht. Durch manuelles Einwirken auf die Crimptrommel unter gleichzeitiger Lösung der Arretiernase aus der Verriegelungsstellung kann die Crimptrommel entsprechend gedreht werden.

Diese bekannte Konstruktion weist jedoch sowohl bezüglich der Herstellung wie auch der Handhabung erhebliche Nachteile auf. So ist zur Funktionsrealisierung eine Vielzahl von einzelnen Teilen erforderlich, die zu relativ hohen Herstellungskosten führen. Naturgemäß ist durch die Vielzahl der Teile auch die Störanfälligkeit erhöht, was die Standzeit einer solchen Crimpzange herabsetzt.

Auch deren Handhabung läßt zu wünschen übrig, da insbesondere die Entriegelung und Verdrehung der Crimptrommel etwas umständlich ist.

Überdies ist eine Fehlstellung der Crimptrommel nicht ausgeschlossen, da die Arretiemase durchaus in einer nichtverrasteten Zwischenstellung verharren kann. Das heißt, die Arretiernase ist nicht in ausreichendem Maße geeignet, eine exakte Positionierung der Crimptrommel zu gewährleisten.

Daraus kann es zu Beschädigungen der Crimptrommel kommen, wenn der Crimpstempel in dieser Zwischenstellung gegen die Crimptrommel gepreßt wird.

Der vorliegenden Erfindung liegt daher die Aufgabe zugrunde, eine Crimpzange der gattungsgemäßen Art so weiter zu entwickeln, daß sie einfacher aufgebaut und kostengünstiger herstellbar ist, ihre Standzeit verbessert und die Handhabung erleichtert wird.

Diese Aufgabe wird durch eine Crimpzange gelöst, die die Merkmale des Anspruchs 1 oder 2 aufweist.

Beide Lösungsvorschläge ermöglichen die Funktion der Crimpzange mit wesentlich weniger Einzelteilen, insbesondere im Bereich der Crimptrommel, als bei den bekannten Crimpzangen.

Daraus ergibt sich nicht nur eine insgesamt preiswertere Herstellung der Funktionsteile, sondern auch eine einfache und damit kostengünstigere Montage.

Aufgrund der geringen Anzahl von Einzelteilen wird zwangsläufig der Verschleiß reduziert, wodurch sich die Standzeit erhöht und im Endeffekt die Bearbeitungskosten eines mit der Crimpzange zu bearbeitenden Kabels reduziert werden.

Nach einer vorteilhaften Weiterbildung der Erfindungen besteht die Crimptrommel einschließlich einer angeformten Anschlagplatte aus Metall. Bei einer wenn auch gegenüber dem Stand der Technik geringeren Möglichkeit einer Fehlstellung wird eine Beschädigung durch den Crimpstempel vermieden, wodurch sich ebenfalls die Standzeit verbessert.

Während bei der bekannten Crimpzange die Anschlagplatte aus Metall und die Crimptrommel aus Kunststoff bestehen, die in geeigneter Weise miteinander verbunden werden müssen, sind beide Teile, wie erwähnt, nunmehr einstückig ausgebildet, wobei die Herstellung der Crimptrommel vorzugsweise im MIM-Verfahren (metal injection molding) hergestellt ist.

Gemäß dem Anspruch 1 ist zur Drehung und Arretierung der Crimptrommel ein Stellrad vorgesehen, das in der jeweiligen Gebrauchsstellung der Crimptrommel verdrehsicher gehalten ist.

Zur Betätigung der Crimptrommel im Sinne einer Verdrehung und Entriegelung ist das Stellrad so fest mit der Crimptrommel verbunden, daß diese durch Druck auf das Stellrad in axialer Richtung in eine entriegelte Position verschoben werden kann, wie auch in dieser Stellung verdrehbar ist.

Die bestimmten Rastpositionen, in denen das gewählte Gesenk mit einer Einstecköffnung des Gehäuses in Deckung bringbar ist, sind durch miteinander korrespondierende Formschlußteile des Stellrades einerseits und des Gehäuses andererseits vorgegeben.

Solche Formschlußteile können beispielsweise durch Rastnocken des Stellrades gebildet sein, die in Raststellung an zwei benachbarten Rastlaschen des Gehäuses anliegen. Zum Verdrehen des Stellrades und damit der Crimptrommel ist dieses axial aus dem Wirkbereich der Rastlaschen bewegbar und beispielsweise innerhalb einer Freischneidung der Rastlaschen drehbar.

Entsprechend den Rastpositionen können am Stellrad Bezeichnungsschildchen vorgesehen sein, die Markierungen in Form von Größen-Kennzeichnungen aufweisen, so daß erkennbar ist, welches Gesenk für welche zu bearbeitende Leitung gerade in Funktionsstellung ist. Da das Stellrad vorzugsweise als Kunststoffspritzgußteil hergestellt ist, sind die Schildchen zweckmäßigerweise gleich mit anzuformen, einschließlich der entsprechenden Größen-Kennzeichnung.

Eine Crimpzange gemäß dem Anspruch 1 bietet gegenüber dem Stand der Technik eine wesentliche Handhabungserleichterung, da praktisch mit einem Handgriff die Verstellung der Crimptrommel in eine bestimmte Position möglich ist.

Eine besonders einfache Konstruktion eines Arretierelementes stellt auch die Lösung nach Anspruch 2 dar. Danach ist ein axial zur Crimptrommel bewegbarer, federbelasteter Rastknopf vorgesehen, der sich außenseitig am Gehäuse befindet und in Arretierstellung der Crimptrommel dort in eine Ausnehmung formschlüssig eingreift.

Entsprechend den gewünschten Arretierstellungen sind mehrere Ausnehmungen in der Crimptrommel vorhanden, vorzugsweise jeweils im Einlaßbereich der Gesenke.

Der Rastknopf kann ebenso wie die angeschlossenen Federelemente als Kunststoffspritzgußteil ausgebildet sein, wobei die Federkraft der Federelemente sich aus der Elastizitätskraft des Materials ergibt.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: eine Crimpzange gemäß dem Anspruch 1 in einer perspektivischen Ansicht,
- Figur 2: eine perspektivische Teilansicht der Crimpzange nach Figur 1 gesehen in Richtung des Pfeiles II in Figur 1,
- Figur 3: eine Explosivdarstellung des Teilausschnitts gemäß Figur 2,
- Figur 4: eine Einzelheit der Crimpzange in einer perspektivischen Vorderansicht,
- Figur 5: eine Einzelheit einer Crimpzange gemäß Figur 2 in einer Draufsicht,
- Figur 6: die Einzelheit in einer Explosivdarstellung,
- Figur 7: die Einzelheit nach Figur 6 in Gebrauchsstellung der Crimpzange.

In der Figur 1 ist eine Crimpzange dargestellt, die ein Gehäuse 1 aufweist, das in einen Handgriff 3 übergeht und in dem ein weiterer Handgriff 2 relativ zum Handgriff 3 beweglich gelagert ist.

Im vorderen Bereich ist eine bekannte Abisoliereinheit 7 vorgesehen, mit der ein Kabelende vor dem Aufstecken in einer Ademendhülse abisoliert wird.

In dem Gehäuse 1 ist eine Crimptrommel 8 (Figur 3) drehbar gehalten und in bestimmten Gebrauchsstellungen arretierbar. Weiter weist die Crimptrommel 8 über den Umfang verteilte unterschiedliche Gesenke 9 zur Aufnahme von Ademendhülsen auf, die in einer Vielzahl zu einem Gurt verbunden in dem Handgriff 3 als Magazin einliegen.

Mittels eines nicht dargestellten Crimpstempels ist eine vereinzelte Ademendhülse mit einem abisolierten Ende eines Kabels verpreßbar, das durch ein Einsteckfenster 6 im Gehäuse 1 in die in dem entsprechenden Gesenk 9 einliegende Adernendhülse einsteckbar ist, wobei das Gesenk 9 ein Widerlager gegenüber dem Crimpstempel bildet.

Die Drehung der Crimptrommel 8 innerhalb einer Arbeitsstellung erfolgt mittels einer nicht gezeigten Antriebseinheit, die über den unteren Handgriff 2 betätigbar ist und mit der die Crimptrommel 8 von einer Einlegeposition für die vereinzelte Adernendhülse in eine Verpreßposition mit dem Crimpstempel bringbar ist. Hierzu sind an der Crimptrommel 8 Mitnehmerzapfen 11 vorgesehen, die mit dem Handgriff 2 bzw. der Antriebseinheit korrespondieren.

Zum Gesenkwechsel sowie zur Verrastung der Crimptrommel 8 ist gemäß dem Ausführungsbeispiel der Figuren 1 bis 4 auf der dem Einsteckfenster 6 gegenüber liegenden Seite ein Stellrad 4 vorgesehen, das gegen Verdrehen gesichert auf einem Lagerzapfen 10 der Crimptrommel 8 durch eine Schraube 14, die in den Lagerzapfen 10 eingedreht ist, gehalten ist. Zur Verstellung der Crimptrommel 8 wird das Stellrad 4 axial in Richtung des Crimprades 8 gegen die Kraft einer Druckfeder 13 verschoben, die auf dem Lagerzapfen 10 geführt ist und sich einerseits an diesem und andererseits am Stellrad 4 abstützt, so daß das Stellrad 4 axial verschiebbar ist. Danach wird das Stellrad 4 und damit die Crimptrommel 8 so weit gedreht, bis sich das gewünschte Gesenk in Arbeitsstellung befindet.

Zur Verschwenkung der Crimptrommel 8 in eine Crimpstellung wird die Crimptrommel 8 mittels des in die im Gesenk 9 einliegender Aderendhülse eingeführten Leiters in Richtung des Stellrades 4 verschoben, und zwar gegen die Kraft einer Druckfeder 12, die sowohl an der Crimptrommel 8 wie auch am Gehäuse 1 anliegt.

Dabei wird das Stellrad 4 in die andere Richtung axial nach außen gedrückt, bis aus dem Wirkbereich von Rastlaschen 15 des Gehäuses 1, die in Arretierstellung des Stellrades 4 darin vorgesehene Rastnocken 17 beidseitig begrenzen und somit eine Verdrehsicherung bilden.

In herausgedrückter Stellung während des Weiterdrehens der Crimptrommel 8 und des daran angeschlossenen Stellrades 4 in eine Crimpstellung liegen die Rastnokken 17 auf den Rastlaschen 15 auf, so daß die Crimptrommel 8 in dieser Stellung frei drehbar ist bis in die genannte Crimpposition.

Zum Gesenkwechsel hingegen wird, wie erwähnt, das Stellrad 4 in Richtung der Crimptrommel 8 gedrückt, bis die Rastnocken 17 außerhalb des Wirkbereiches der Rastlaschen 15 liegen, wozu diese jeweils einen Hinterschnitt 16 aufweisen, dem entlang die Rastnocken 17 verdreht werden können bis in die nächstfolgende Gebrauchsstellung des entsprechenden Gesenkes 9 erreicht ist, in der dann das Stellrad 4 durch den Druck der Druckfeder 13 mit ihren Rastnocken 17 in die zwischen zwei Rastlaschen 15 gebildeten Lücken einrasten.

Über den Umfang verteilt, jeweils einer Bearbeitungsposition zugeordnet, sind an dem Stellrad 4 radial sich erstreckende Schildchen 5 vorgesehen, die eine Kabelbezeichnung, beispielsweise in Form einer Leiterquerschnittsangabe, tragen, wobei das Schildchen 5, das die Bezeichnung für das jeweils im Einsatz befindliche Gesenk trägt, frei sichtbar ist, so daß der Benutzer der Crimpzange sehr einfach erkennen kann, in welcher Stellung sich die Crimptrommel 8 bzw. welches Gesenk 9 sich momentan in Arbeitsstellung befindet.

In den Figuren 5 bis 7 ist ein Ausführungsbeispiel der Crimpzange gemäß dem Anspruch 2 dargestellt.

Zur Arretierung der Crimptrommel 8 ist hier ein Rastknopf 18 vorgesehen, der in Arretierstellung federbelastet in eine Ausnehmung 19 der Crimptrommel 8 eingreift.

Dabei ist im Eingangsbereich jedes Gesenkes 9 eine solche Ausnehmung 19 vorgesehen, während der Rastknopf 18 beidseitig sich erstreckende Federelemente 20 in Form von Bügeln oder dergleichen aufweist, die formschlüssig in die Ausnehmung 19 eingreifen.

Zum Verdrehen der Crimptrommel 8 in eine Crimpstellung wird mittels des in eine Adernendhülse eingesteckten Leiters, wie zum vorherigen Ausführungsbeispiel beschrieben, die Crimptrommel 8 axial verschoben, bis sie außerhalb des Eingriffsbereiches des Arretierknopfes 18 bzw. der Federelemente 20 liegt und über die Mitnehmer 11 und den Handgriff 3 entsprechend verdreht werden kann.

Um ein anderes Gesenk 9 in eine Gebrauchsstellung zu bringen, wird durch Ziehen des Rastknopfes 18 die Arretierung gelöst und die Crimptrommel 8 kann frei gedreht werden, wozu im Gehäuse 1 eine Klappe 21 vorgesehen ist, die geöffnet werden kann und dadurch den Zugriff auf die Crimptrommel 8 freigibt. Durch Loslassen des Rastknopfes 18 schnappt dieser automatisch in die zugeordnete Ausnehmung 19 des dann in diesem Bereich liegenden Gesenkes 9.

In an sich bekannter Weise ist im Gehäuse ein Sichtfenster 22 vorgesehen, in dem eine auf der Crimptrommel 8 angebrachte Anzeige erkennbar ist, durch die das jeweils in Gebrauchsstellung befindliche Gesenk 9 erkennbar ist.

### Bezugszeichenliste

- 1: Gehäuse
- 2: Handgriff
- 3: Handgriff
- 4: Stellrad
- 5: Schildchen
- 6: Einsteckfenster
- 7: Abisoliereinheit
- 8: Crimptrommel
- 9: Gesenk
- 10: Lagerzapfen
- 11: Mitnehmerzapfen
- 12: Druckfeder
- 13: Druckfeder
- 14: Schraube
- 15: Rastlasche
- 16: Hinterschnitt
- 17: Rastnocken
- 18: Rastknopf
- 19: Ausnehmung
- 20: Federelement
- 21: Klappe
- 22: Sichtfenster

## Patentansprüche

1. Crimpzange, mit zwei, relativ zueinander bewegbaren Handgriffen (2, 3), einer drehbar und axial bewegbar gelagerten Crimptrommel (8), die über den Umfang verteilte unterschiedliche Gesenke (9) zur Aufnahme von Adernendhülsen aufweist und die in bestimmten Arbeitsstellungen sicherbar sind, sowie einem Crimpstempel, der in einer Arbeitsstellung in der Crimptrommel (8) mittels einer Antriebseinheit, die über einen der Handgriffe (3) betätigbar ist, gegen eine in einem der Gesenke (9) einliegende, ein abisoliertes Ende eines Leiters aufnehmende Adernendhülse preßbar ist, **dadurch gekennzeichnet, daß** zur Drehung und Sicherung der Crimptrommel (8) bei Nichteingriff der Antriebseinheit ein Stellrad (4) vorgesehen ist, das verdrehsicher mit der Crimptrommel (8) verbunden ist.

2. Crimpzange gemäß dem Oberbegriff des Anspruchs 1, **dadurch gekennzeichnet, daß** zur Verdrehsicherung der Crimptrommel (8) bei Nichteingriff der Antriebseinheit ein Rastknopf (18) vorgesehen ist, der in eine Aufnahme (19) der Crimptrommel (8) eingreift.

3. Crimpzange nach Anspruch 1 oder 2, **dadurch gekennzeichnet, daß** die Crimptrommel (8) aus Metall, vorzugsweise aus Stahl, besteht.

4. Crimpzange nach Anspruch 3, **dadurch gekennzeichnet, daß** die Crimptrommel (8) im MIM-Verfahren (metal injection molding) hergestellt ist.

5. Crimpzange nach Anspruch 1, **dadurch gekennzeichnet, daß** das Stellrad (4) verdrehsicher, jedoch axial verschiebbar an einem Lagerzapfen (10) der Crimptrommel (8) befestigt ist.

6. Crimpzange nach Anspruch 1 oder 5, **dadurch gekennzeichnet, daß** das Stellrad (4) gegen Federdruck axial verschiebbar an der Crimptrommel (8) festgelegt ist.

7. Crimpzange nach Anspruch 1, **dadurch gekennzeichnet, daß** das Stellrad (4) Rastmittel aufweist, die mit gehäuseseitigen Rastmitteln korrespondieren.

8. Crimpzange nach Anspruch 7, **dadurch gekennzeichnet, daß** als Rastmittel im Stellrad Rastnocken (17) vorgesehen sind, an denen in Arretierstellung beidseitig jeweils Rastlaschen (15) des Gehäuses (1) anliegen.

9. Crimpzange nach Anspruch 8, **dadurch gekennzeichnet, daß** jede Rastlasche (15) einen Hinterschnitt (16) aufweist, durch den der zugeordnete Rastnocken (17) in eingedrückter Stellung des Stellrades (4) frei drehbar ist.

10. Crimpzange nach einem der Ansprüche 5 bis 9, **dadurch gekennzeichnet, daß** bei arbeitsbedingtem axialen Verschieben der Crimptrommel (8) in Richtung des Stellrades (4) die Rastnocken (17) aus dem Wirkbereich der Rastlaschen (15) drückbar sind.

11. Crimpzange nach Anspruch 1, **dadurch gekennzeichnet, daß** das Stellrad (4) auf seinem Umfang jeweils einem Gesenk (9) zugeordnete Schildchen (5) aufweist, die sich radial erstrecken und die mit gesenk- bzw. leitertypischen Bezeichnungen versehen sind.

12. Crimpzange nach Anspruch 11, **dadurch gekennzeichnet, daß** das dem jeweiligen in Arbeitsstellung befindlichen Gesenk (9) zugeordnete Schildchen (5) frei einsehbar ist.

13. Crimpzange nach einem der Ansprüche 5 bis 12, **dadurch gekennzeichnet, daß** die Anzahl der Rastnocken (17) der Anzahl der Gesenke (9) entspricht.

14. Crimpzange nach Anspruch 2, **dadurch gekennzeichnet, daß** der Rastknopf (18) mit Federelementen (20) versehen ist, vorzugsweise in Form von Bügeln, die in Arretierstellung in einer daran angepaßten Ausnehmung (19) der Crimptrommel (8) einliegen.

15. Crimpzange nach Anspruch 2 oder 14, **dadurch gekennzeichnet, daß** jeweils eine Ausnehmung (19) im Eingangsbereich eines Gesenkes (9) vorgesehen ist.

16. Crimpzange nach Anspruch 14, **dadurch gekennzeichnet, daß** der Rastknopf (18) und die Federelemente (20) einstückig aus Kunststoff gebildet sind.

17. Crimpzange nach Anspruch 2, **dadurch gekennzeichnet, daß** der Rastknopf (18) nach einer axialen Verschiebung der Crimptrommel (8) für deren Verschwenkung in eine Crimpstellung außer Eingriffs ist.

## Claims

1. Crimping tool with two handles (2, 3) movable relative to one another, with a rotatable and axially movable crimping drum (8) provided with different dies (9) for the location of wire end sleeves distributed over its circumference and lockable in defined working positions, and with a crimping punch which can, in a working position, be pressed in the crimping drum (8) against a wire end sleeve placed in one of the dies (9) and containing a stripped end of a conductor by means of a drive unit operated via one of the handles (3), **characterised in that** a handwheel (4) non-rotatably connected to the crimping drum (8) is provided to rotate and secure the crimping drum (8) when the drive unit is not engaged.

2. Crimping tool according to the preamble of claim 1, **characterised in that** a locking button (18) engaging a recess (19) of the crimping drum (8) is provided to secure the crimping drum (8) against rotation when the drive unit is not engaged.

3. Crimping tool according to claim 1 or 2, **characterised in that** the crimping drum (8) is made of metal, preferably of steel.

4. Crimping tool according to claim 3, **characterised in that** the crimping drum (8) is produced using the MIM (metal injection moulding) process.

5. Crimping tool according to claim 1, **characterised in that** the handwheel (4) is non-rotatably but axially movably mounted on a journal (10) of the crimping drum (8).

6. Crimping tool according to claim 1 or 5, **characterised in that** the handwheel (4) is located on the crimping drum (8) while being capable of axial movement against spring pressure.

7. Crimping tool according to claim 1, **characterised in that** the handwheel (4) incorporates locking means corresponding to locking means on the housing.

8. Crimping tool according to claim 7, **characterised in that** the locking means in the handwheel are designed as locking cams (17) which are on both sides in contact with locking plates (15) of the housing (1) in the locked position.

9. Crimping tool according to claim 8, **characterised in that** each locking plate (15) has an undercut (16) in which the associated locking cam (17) freely rotates in the pushed-in position of the handwheel (4).

10. Crimping tool according to any of claims 5 to 9, **characterised in that** the locking cams (17) can be pushed out of the effective area of the locking plates (15) if the crimping drum (8) is axially displaced towards the handwheel (4) in the course of work.

11. Crimping tool according to claim 1, **characterised in that** the handwheel (4) has little nameplates (5) distributed around its circumference, extending in the radial direction and provided with die- or conductor-specific legends, each of which is assigned to a die (9).

12. Crimping tool according to claim 11, **characterised in that** the little nameplate (5) assigned to the die (9) in working position is clearly visible.

13. Crimping tool according to any of claims 5 to 12, **characterised in that** the number of locking cams (17) corresponds to the number of dies (9).

14. Crimping tool according to claim 2, **characterised in that** the locking button (18) is provided with spring elements (20), preferably in the form of brackets, which come to lie in a matching recess (19) of the crimping drum (8) in the locked position.

15. Crimping tool according to claim 2 or 14, **characterised in that** one recess (19) is provided in the entry region of each die (9).

16. Crimping tool according to claim 14, **characterised in that** the locking button (18) and the spring elements (20) are made in one piece from plastic.

17. Crimping tool according to claim 2, **characterised in that** the locking button (18) is disengaged following an axial displacement of the crimping drum (8) for the purpose of pivoting it into crimping position.

## Revendications

1. Pince à sertir comportant deux poignées (2, 3) déplaçables l'une par rapport à l'autre, un tambour à sertir (8) monté tournant et déplaçable axialement, qui comporte différentes matrices (9) réparties sur son pourtour destinées à recevoir différents embouts de conducteurs de câble et qui peuvent être bloquées dans des positions de travail déterminées, ainsi qu'un poinçon à sertir qui, dans une position de travail dans le tambour à sertir (8), peut être pressé, au moyen d'une unité d'entraînement, laquelle peut être actionnée par l'une des poignées (3), contre un embout de conducteur se trouvant dans l'une des matrices (9) et recevant une extrémité dénudée d'un conducteur, **caractérisée en ce que** pour la rotation et le blocage du tambour à sertir (8), lorsque l'unité d'entraînement n'est pas en prise, il est prévu une roue de réglage (4) qui est liée de manière bloquée en rotation avec le tambour à sertir (8).

2. Pince à sertir selon le préambule de la revendication 1, **caractérisée en ce que** pour le blocage en rotation du tambour à sertir (8), lorsque l'unité d'entraînement n'est pas en prise, il est prévu un bouton d'arrêt (18) qui s'engage dans un logement (19) du tambour à sertir (8).

3. Pince à sertir selon la revendication 1 ou 2, **caractérisée en ce que** le tambour à sertir (8) est en métal, de préférence en acier.

4. Pince à sertir selon la revendication 3, **caractérisée en ce que** le tambour à sertir (8) est fabriqué par le procédé MIM (metal injection molding).

5. Pince à sertir selon la revendication 1, **caractérisée en ce que** la roue de réglage (4) est fixée de manière à ne pouvoir tourner, mais à pouvoir coulisser axialement sur un pivot (10) du tambour à sertir (8).

6. Pince à sertir selon la revendication 1 ou 5, **caractérisée en ce que** la roue de réglage (4) est fixée sur le tambour à sertir (8), de manière à pouvoir coulisser axialement à l'encontre de la pression d'un ressort.

7. Pince à sertir selon la revendication 1, **caractérisée en ce que** la roue de réglage (4) comporte des moyens d'encliquetage qui correspondent à des moyens d'encliquetage côté boîtier.

8. Pince à sertir selon la revendication 7, **caractérisée en ce qu'**il est prévu dans la roue de réglage, comme moyens d'encliquetage, des cames d'encliquetage (17) contre lesquelles s'appliquent des deux côtés, en position d'arrêt, des pattes d'encliquetage (15) du boîtier (1).

9. Pince à sertir selon la revendication 8, **caractérisée en ce que** chaque patte d'encliquetage (15) présente un détalonnage (16) au travers duquel la came d'encliquetage (17) associée peut tourner librement en position enfoncée de la roue de réglage (4).

10. Pince à sertir selon l'une des revendications 5 à 9, **caractérisée en ce que** dans le cas d'un coulissement axial, découlant du travail, du tambour à sertir (8) en direction de la roue de réglage (4), les cames d'encliquetage (17) peuvent être pressées à l'extérieur de la zone d'action des pattes d'encliquetage (15).

11. Pince à sertir selon la revendication 1, **caractérisée en ce que** la roue de réglage (4) présente sur son pourtour des étiquettes (5) associées chacune à une matrice (9), qui s'étendent radialement et qui sont pourvues de références caractéristiques de la matrice ou du conducteur.

12. Pince à sertir selon la revendication 11, **caractérisée en ce que** l'étiquette (5), associée à la matrice (9) respective, se trouvant en position de travail, est lisible librement.

13. Pince à sertir selon l'une des revendications 5 à 12, **caractérisée en ce que** le nombre de cames d'encliquetage (17) correspond au nombre de matrices (9).

14. Pince à sertir selon la revendication 2, **caractérisée en ce que** le bouton d'encliquetage (18) est pourvu d'éléments formant ressort (20), de préférence sous la forme d'étriers, qui en position d'arrêt se trouvent dans un évidement (19), adapté à ceux-ci, du tambour à sertir (8).

15. Pince à sertir selon la revendication 2 ou 14, **caractérisée en ce qu'**un évidement (19) est prévu dans la zone d'entrée de chaque matrice (9).

16. Pince à sertir selon la revendication 14, **caractérisée en ce que** le bouton d'encliquetage (18) et les éléments formant ressort (20) sont formés d'une seule pièce en matière plastique.

17. Pince à sertir selon la revendication 2, **caractérisée en ce que** le bouton d'encliquetage (18) est désengagé, après un déplacement axial du tambour à sertir (8), en vue du pivotement de ce dernier dans une position de sertissage.
